# EUROPÄISCHE PATENTSCHRIFT

(11) **EP 1 353 778 B1**
(45) Veröffentlichungstag und Bekanntmachung des Hinweises auf die Patenterteilung: **31.08.2005**
(21) Anmeldenummer: 02716076.1
(22) Anmeldetag: 22.01.2002
(51) Int. Cl.: B24D 7/18, B24B 3/34

(54) **DUAL-SCHLEIFVERFAHREN FÜR STABMESSER UND SCHLEIFSCHEIBE ZUR DURCHFÜHRUNG DES VERFAHRENS**
DUAL-GRINDING METHOD FOR BAR BLADES AND A GRINDING DISC FOR CARRYING OUT SAID METHOD
PROCEDE DE MEULAGE DUEL DE LAMES A BARRE ET MEULE CORRESPONDANTE

(30) Priorität: 27.01.2001 DE 10103755
(43) Veröffentlichungstag der Anmeldung: 22.10.2003
(73) Patentinhaber: Klingelnberg AG, 8005 Zürich (CH)
(72) Erfinder: GIURGIUMAN, Horia, CH-8037 Zürich (CH); KNADEN, Manfred, CH-8050 Zürich (CH)
(74) Vertreter: Menges, Rolf
(86) Internationale Anmeldenummer: PCT/EP2002/000600
(87) Internationale Veröffentlichungsnummer: WO 2002/058888

(56) Entgegenhaltungen:
- EP-A- 0 343 983
- DE-A- 2 733 756
- DE-A- 19 910 746

## Beschreibung

Die Erfindung betrifft eine Schleifscheibe und ein Verfahren zum Schleifen von stabförmigen Messern, insbesondere Hartmetall-Messern, für die Herstellung von bogenverzahnten Kegel- und Hypoidrädern.

Ein bekanntes Messer zum Herstellen von bogenförmigen Verzahnungen ist als quaderförmiger Stab ausgebildet, dessen Schaft am Ende trapezförmig ausgebildet ist. Die trapezförmige Endseite hat eine Freifläche, eine Nebenfreifläche und eine die Freifläche mit der Nebenfreifläche verbindende Kopffläche sowie eine Spanfläche.

Aus der EP 0 343 983 A2 sind ein Verfahren und eine Schleifscheibe bekannt zum Schleifen von Hartmetalleinsätzen, die an den Zähnen eines Schleifwerkzeuges angebracht sind. Die Schleifscheibe ist so ausgebildet, daß ihre Arbeitsbereiche zum Schleifen sowohl von Planflächen an den Hartmetalleinsätzen als auch von benachbarten gekrümmten Oberflächen des Zahns in der Lage sind.

Dokument DE 199 10 746 beschreibt eine Vorrichtung und ein Verfahren zum Profilieren von Schleifschnecken mit einer Schleifscheibe nach dem Oberbegriff des Anspruchs 1.

Die torusförmige Schleiffläche schließt sich hier an die kegelige Schleiffläche an.

Es ist Aufgabe der vorliegenden Erfindung, eine Schleifscheibe und ein Verfahren zum schnellen, rationellen und genauen Schleifen von stabförmigen Messern zur Verfügung zu stellen.

Diese Aufgabe wird gelöst durch die Merkmale des Patentanspruchs 1 und durch die Schritte des Patentanspruchs 8.

Da die Schleifscheibe nach der Erfindung eine kegelige Schleiffläche, eine sich daran stufenlos anschließende zylindrische Schleiffläche und eine sich daran stufenlos anschließende torusförmige Schleiffläche hat, können durch das Verfahren nach der Erfindung die Freifläche, die Nebenfreifläche und die Spanfläche mit der kegeligen Schleiffläche und mit deren Übergangsbereich zu der zylindrischen Schleiffläche durch Formschleifen vorgeschliffen werden. An der torusförmigen Schleiffläche können die Freifläche und die Nebenfreifläche im Anschluß daran durch Erzeugungsschleifen feingeschliffen werden. Auf diese Weise ist es mit einer einzigen Schleifscheibe möglich, sowohl alle drei wichtigen Flächen, nämlich die Freifläche, die Nebenfreifläche und die Spanfläche vorzuschleifen, als auch die Freifläche und die Nebenfreifläche feinzuschleifen, ohne das Messer umzuspannen, wodurch eine schnelle, komplette und genaue Schleifbearbeitung des Messers ausgeführt werden kann.

Vorteilhafte Ausgestaltungen der Erfindung sind in den Unteransprüchen dargelegt.

In einer vorteilhaften Ausgestaltung der Erfindung haben die kegelige und die zylindrische Schleiffläche eine grobere Körnung als die torusförmige Schleiffläche, so daß das Vorschleifen der Nebenfreifläche und der Freifläche und das Schleifen der Spanfläche bei hohem Materialabtrag schnell erfolgen kann.

In einer weiteren vorteilhaften Ausgestaltung der Erfindung geht die zylindrische Schleiffläche tangential in die torusförmige Schleiffläche über, so daß es auf vorteilhafte Weise möglich ist, die Kopffläche des Messers mit einer translatorischen Bewegung einerseits an der zylindrischen Schleiffläche vorzuschleifen und mit der daran angrenzenden torusförmigen Schleiffläche feinzuschleifen. Durch diese Kombination von Vorschleifen und Feinschleifen der Kopffläche in einem Arbeitsgang wird eine Zeitverkürzung der gesamten Schleifbearbeitung des Messers erzielt.

In noch einer weiteren vorteilhaften Ausgestaltung der Erfindung ist zwischen der kegeligen Schleiffläche und der zylindrischen Schleiffläche ein erster Radius gebildet, wobei die torusförmige Schleiffläche einen kreisbogenförmigen Querschnitt mit einem zweiten Radius hat. Dabei ist der erste Radius größer als der zweite Radius. Beim Schruppen, also beim Formschleifen des Messers wird dieses mit der Freifläche oder Nebenfreifläche oder der Spanfläche derart mit der kegeligen Schleiffläche in Kontakt gebracht, daß durch den ersten Radius und den Übergang zwischen kegeliger und zylindrischer Schleiffläche oder zusätzlich durch einen Teil der zylindrischen Schleiffläche eine jeweilige Schulterfläche am Übergang der Frei- oder Spanfläche zum Schaft des Messers geschliffen wird. Im Anschluß an das Formschleifen findet durch Erzeugungsschleifen ein Schlichten der Freiflächen oder der Spanfläche durch eine überlagerte translatorische Relativbewegung zwischen Messer und Schleifscheibe gegenüber der torusförmigen Schleiffläche, statt. Da der Radius der torusförmigen Schleiffläche kleiner ist als der erste Radius im Übergangsbereich zwischen kegeliger Schleiffläche und zylindrischer Schleiffläche muß beim Schlichten der Freifläche oder der Nebenfreifläche die jeweils zugehörige Schulterfläche nicht mitgeschliffen werden. Dies bedeutet, daß die torusförmige Schleiffläche geschont wird und somit eine längere Standzeit hat. Weiterhin wird der Schleifvorgang verkürzt, da die Schulterflächen zwischen der Freifläche oder Nebenfreifläche und dem Schaft nicht geschlichtet werden muß.

Anhand der Zeichnungen wird ein Ausführungsbeispiel der Erfindung im folgenden beispielhaft näher erläutert.

Es zeigen:
- Fig. 1: eine Draufsicht auf ein stabförmiges Hartmetall-Messer,
- Fig. 2: eine seitliche Schrägansicht des stabförmigen Messers;
- Fig. 3: eine vergrößerte Draufsicht auf die Spanfläche des stabförmigen Messers;
- Fig. 4: eine Schnittansicht der Schleifscheibe;
- Fig. 5: eine perspektivische Ansicht einer Schleifmaschine; und
- Fig. 6 a, b, c: den Vorgang des Schleifens eines stabförmigen Messers mit der Schleifscheibe nach Fig. 4.

In den Fig. 1 bis 3 ist ein Stabmesser exemplarisch dargestellt. Es gibt eine große Vielfalt von Messertypen. Alle weisen aber eine Form wie die im folgenden beschriebene auf (z. B. die Flanke 40 könnte aber auf der in den Fig. 1 bis 3 linken Seite liegen).

Nach den Fig. 1 bis 3 hat ein quader- oder stabförmiges Messer 1 einen im Querschnitt rechteckigen Schaft 2 und eine trapezförmige Endseite 3. An der trapezförmigen Endseite 3 sind eine Spanfläche C, an der in Fig. 1 linken Flanke 5 eine sich von der Spanfläche C nach hinten erstreckende Nebenfreifläche B, an der in Fig. 1 rechten Flanke 6 eine sich von der Spanfläche C nach hinten erstreckende Freifläche A und oben an der Stirnseite eine sich von der Spanfläche C nach hinten erstreckende Kopffläche K ausgebildet. Zwischen der Nebenfreifläche B, der Kopffläche K, der Freifläche A und der Spanfläche C ist eine umlaufende Schneidkante 4 ausgebildet. Im Übergang von der Freifläche A und der Nebenfreifläche B zu dem Schaft 2 können, wie hier gezeigt, Schulterflächen As bzw. Bs ausgebildet sein. Ebenso kann im Übergangsbereich der Spanfläche C zu dem Schaft 2, wie hier gezeigt, eine gekrümmte Schulterfläche Cs ausgebildet sein. Kopf, Flanke und Schulter sind rechts in Fig. 2 mit 30, 40 bzw. 50 bezeichnet.

Anhand von Fig. 3 wird der Verlauf der rechten und linken Flanke der trapezförmigen Endseite 3 beschrieben, wobei aber wegen im wesentlichen ähnlicher Form der drei Flanken lediglich der Verlauf der rechten Flanke 6 näher dargelegt wird. Die Schulterfläche As an der rechten Flanke 6 hat einen geraden Abschnitt 7 und einen gekrümmten Abschnitt 8, der einen Radius Rs aufweist. Der gerade Abschnitt 7 der Schulterfläche As geht tangential in den gekrümmten Abschnitt 8 über, der wiederum im Punkt F in die Freifläche A tangential übergeht. An der Stirnseite der trapezförmigen Endseite 3 geht die Freifläche A im Punkt L in einen gekrümmten Abschnitt mit dem Radius R2 tangential über. Der gekrümmte Abschnitt geht wiederum tangential in die Kopffläche K über, und die Kopffläche K geht tangential in eine gekrümmte Fläche 10 mit einem Radius R1 tangential über, die sich wiederum tangential an die Nebenfreifläche B anschließt. Die rechte Flanke 6 und linke Flanke 5 haben jeweils eine Länge PL, wobei der gerade Abschnitt der Schulterfläche As bzw. Bs eine Länge SL hat. Die Formen des Profils der Flanke 6 (Länge PL) und des Profils der Flanke 5 sind vom Verzahnungsprozeß abhängig und sind in keinem Fall geradlinig.

In Fig. 4 ist eine Schleifscheibe 12 dargestellt, mit der das Messer nach den Fig. 1 bis 3 geschliffen werden kann. Die Schleifscheibe 12 hat eine Rotationsachse S, zu der die Schleifscheibe rotationssymmetrisch aufgebaut ist. Die Schleifscheibe 12 hat an einer Endseite eine zu der Rotationsachse S rechtwinklige, kreisrunde Aufspannfläche 13. Vom äußeren Umfang der Aufspannfläche 13 erstreckt sich eine kegelige Schleiffläche Pp mit einem kleinen Durchmesser d1 und einem großen Durchmesser d2, wobei sich der kleine Durchmesser d1 an der Aufspannfläche 13 befindet. An der Seite mit dem großen Durchmesser d2 der kegeligen Schleiffläche Pp schließt sich tangential eine den Radius Rs aufweisende gekrümmte Schleiffläche 14 an, die wiederum tangential in eine zylindrische Schleiffläche Ps übergeht. An die zylindrische Schleiffläche Ps schließt sich tangential eine torusförmige Schleiffläche G an, die einen kreisbogenförmgen Querschnitt mit einem Radius Rg hat. Die torusförmige Schleiffläche G erstreckt sich radial nach innen und geht tangential in eine zweite, zur torusförmigen Schleiffläche G hinterschnittene kegelförmige Fläche 15 über.

Die Schleifscheibe 12 kann als einstückige Schleifscheibe aufgebaut sein, wobei die kegelige Schleiffläche Pp, die zylindrische Schleiffläche Ps und auch die torusförmige Schleiffläche G die gleiche Körnung und das gleiche Bindemittel aufweisen können.

Die Schleifscheibe 12 kann aber auch mit unterschiedlichen Kömungsgrößen des Schleifmittels versehen sein, wobei die kegelige Schleiffläche Pp und die zylindrische Schleiffläche Ps eine grobere Körnung des Schleifmittels haben als die torusförmige Schleiffläche G. Es ist vorteilhaft, die unterschiedlichen Kömungsgrößen des Schleifmittels mit derselben Bindung aufzubringen. Um die Bereiche mit unterschiedlichen Kömungsgrößen des Schleifmittels kenntlich zu machen, kann ein kleiner Einstich (nicht dargestellt) zwischen der torusförmigen Schleiffläche G und der zylindrischen Schleiffläche Ps vorgesehen sein. Als Bindemittel für das Schleifmittel kann entweder eine galvanische Bindung oder Kunstharz als Bindemittel vorgesehen sein. Als Schleifmittel kann entweder CBN (für HSS) oder Diamant (für HM) verwendet werden.

Weiterhin ist es möglich, die Scheibe 12 zweigeteilt auszubilden, wobei die torusförmige Schleiffläche G an einem Ring (nicht dargestellt) vorgesehen sein würde, der an der zylindrischen Schleiffläche Ps mittels einer Flanschverbindung montiert wäre. Hierbei wäre es möglich, den jeweiligen Bereich mit dem für die jeweilige Aufgabe optimalen Schleifmittel und Bindemittel zu versehen. Auch ist es möglich die zwei Bereiche in Abhängigkeit vom jeweiligen Verschleiß unabhängig voneinander zu verschiedenen Zeitpunkten auszutauschen.

In Fig. 5 ist eine Schleifmaschine dargestellt, die mit der Schleifscheibe 12 gemäß Fig. 4 versehen ist und mit der das Messer 1 geschliffen werden kann. Die Maschine hat einen Tisch 17, auf dem ein Schlitten 18 längs einer X-Achse hin und her beweglich ist. Eine Säule 19 ist längs einer Z-Achse senkrecht zur X-Achse hin und her beweglich. Auf der Säule 19 ist ein zweiter Schlitten 20 entlang einer Y-Achse senkrecht zur X-Achse und zur Z-Achse hin und her beweglich. Die X-Achse, die Y-Achse und die Z-Achse bilden ein rechtwinkeliges Koordinatensystem. An dem zweiten Schlitten 20 ist die Schleifscheibe 12 rotierend befestigt. An dem Schlitten 18 ist eine Spannvorrichtung 21 zum Spannen des Messers 1 angebracht. Die Spannvorrichtung ist gegenüber dem Schlitten 18 durch eine Schwenkachse C-C und eine auf der Schwenkachse C-C senkrecht stehende Drehachse A-A gelagert. Die X-Achse, die Y-Achse, die Z-Achse, die A-A-Achse und die C-C-Achse können nicht nur positionieren, sondern auch CNC-gesteuerte Bahnkurven fahren.

Nachstehend wird in chronologischer Abfolge der Ablauf des Schleifens des Messers 1 mit der Schleifscheibe 12 dargelegt.

### - Schleifen der Spanfläche C

Die Spanfläche C wird parallel zur kegeligen Schleiffläche Pp derart ausgerichtet, daß die Schulterfläche Cs der Spanfläche C an der gekrümmten Schleiffläche 14 mit dem Radius Rs positioniert wird. Mittels Pendelschleifen unter relativ sukzessivem Zustellen des Messers 1 gegenüber der Schleifscheibe 12 werden die Spanfläche C und die zugehörige Schulterfläche Cs geschliffen.

### - Schleifen der Nebenfreifläche B

Die linke Flanke 5 wird mit der Nebenfreifläche B parallel zu der kegeligen Schleiffläche Pp ausgerichtet, wobei die Schulterfläche Bs an der gekrümmten Schleiffläche 14 mit dem Radius Rs positioniert wird. Dann erfolgt Schleifen der Nebenfreifläche B zusammen mit der zugehörigen Schulterfläche Bs mittels Pendelschleifen unter sukzessivem Zustellen, bis der gewünschte Betrag abgeschliffen ist.

### - Schleifen der Freifläche A

Orientieren der Freifläche A parallel zur kegeligen Schleiffläche Pp, wobei die Schulterfläche As an der gekrümmten Schleiffläche 14 mit dem Radius Rs positioniert wird. Schleifen der Freifläche A zusammen mit der zugehörigen Schulterfläche As mittels Pendelschleifen unter sukzessivem Zustellen, bis der gewünschte Betrag abgetragen ist.

Nach dem Schleifen der Freiflächen A und B ist das Messer von der in Fig. 6a mit strichpunktierter Linie dargestellten Form in die mit dünner Linie in Fig. 6b dargestellte Form gebracht worden, wobei insbesondere auf der Kopfseite des Messers 1 noch ein großes Aufmaß 24 verblieben ist. Weiterhin ist an den Freiflächen A und B noch ein von der Profilform abhängiges kommaförmiges oder sichelförmiges Aufmaß 60 verblieben.

### - Schleifen der Kopffläche K

Nach dem Schleifen der Freifläche A wird das Messer 1 gegenüber der kegeligen Schleiffläche Pp im wesentlichen längs seiner Schaftlängserstreckung zurückgefahren und unter einem Winkel derart gegenüber der zylindrischen Schleiffläche Ps und der torusförmigen Schleiffläche G orientiert, daß mit einer Bewegung in Richtung eines Pfeils 22 das an dem Kopf 30 des Messers 1 befindliche Aufmaß 24 zunächst mittels der zylindrischen Schleiffläche Ps abgetragen wird und gegen Ende der Bewegung entlang des Pfeils 22 an der torusförmigen Schleiffläche G vorbeibewegt wird und eine Kopffläche K erzeugt wird.

### - Schlichten der Nebenfreifläche B

Im Anschluß an das vorstehend dargelegte Schleifen der Kopffläche K wird das Messer 1 mittels einer überlagerten Bewegung entlang der torusförmigen Schleiffläche G geführt, so daß sowohl der Radius R1 als auch das noch verbliebene kommaförmige Aufmaß geschliffen werden. Da der Radius Rg der torusförmigen Schleiffläche G kleiner ist als der Radius Rs der gekrümmten Schleiffläche 14, ist der Schlichtvorgang der Nebenfreifläche B bei Erreichen des Punktes Fb abgeschlossen, so daß die Schulterfläche Bs durch die torusförmige Schleiffläche G nicht mehr geschliffen wird.

### - Schlichten der Freifläche A

Das Messer 1 wird derart umorientiert, daß die Freifläche A in dem Punkt Fa an einem Umfangspunkt der torusförmigen Schleiffläche G positioniert ist. Durch eine überlagerte Bewegung des Messers 1 und der Schleifscheibe 12 wird das auf der Freifläche A befindliche kommaförmige Aufmaß bis zur endgültigen Form des Messers 1 abgeschliffen. In der gleichen Orientierung des Messers 1 werden durch eine fortgesetzte überlagerte Bewegung der Radius R2 und die Kopffläche K fertiggeschliffen. Auch beim Schleifen der Freifläche A mit der torusförmigen Schleiffläche G wird wie beim Schlichten der Nebenfreifläche B die Schulterfläche As der Freifläche A nicht mehr geschliffen. Der Übergang zwischen Pendeln und Generieren erfolgt genau im Fußpunkt F, so daß die Schulter nicht unnötig geschlichtet wird.

Beim vorstehend dargelegten Schleifvorgang des Messers 1 mittels der Schleifscheibe 12 ist es nicht jedesmal erforderlich, auch die Spanfläche C zu schleifen. Vielmehr wird die Spanfläche C nur im Bedarfsfall geschliffen.

Gemäß Fig. 3 ist zwischen der rechten Flanke 6 und der Schulterfläche As und auch zwischen der linken Flanke 5 und der Schulterfläche Bs ein Schulterwinkel Sw ausgebildet. Weiterhin ist gemäß Fig. 4 an der Schleifscheibe 12 zwischen der kegeligen Schleiffläche Pp und der zylindrischen Schleiffläche Ps ein Pendelwinkel Pw ausgebildet. Beim Schruppschleifen der Freifläche A und der zugehörigen Schulterfläche As sowie der Nebenfreifläche B und der zugehörigen Schulterfläche Bs wird der jeweilige Schulterwinkel Sw durch den Pendelwinkel Pw und die räumliche Orientierung zwischen dem Messer 1 und der Schleifscheibe 12 bestimmt. Zwischen dem Schulterradius Rs und dem Generierungsradius Rg existiert die Wechselbeziehung R_{S} > R_{G}. Der Schulter- oder der Pendelwinkel hat sowohl eine geometrische als auch eine technologische Bedeutung.

Fig. 6c zeigt die Wahl eines Anstellwinkels AW, der beiderseits einer Position mit einem Anstellwinkel AW von null Grad gewählt werden kann. Über den Anstellwinkel AW, der vom Schulterwinkel (30° oder 45°) unterschiedlich sein kann, wird das Aufmaß für das anschließende Schlichten optimiert. Das kommaförmige Aufmaß, das so entsteht, wird auf diese Weise optimal gestaltet. Wenn eine bestimmte Anzahl von Messern mit einem bestimmten Anstellwinkel AW geschliffen worden ist, wird, bevor es zu einem ins Gewicht fallenden Verschleiß kommt, auf einen anderen Anstellwinkel übergegangen. Jeder Anstellwinkel wird in dem Arbeitsbereich der Schleifscheibe 12 eine Abtragung oder Abflachung ergeben. Der nächste Anstellwinkel AW wird so gewählt, daß die nächste Abflachung an die vorhergehende Abflachung anschließt, so daß zum Schluß der Arbeitsbereich im Querschnitt von einem Polygonzug berandet ist, wobei die Polygonseiten aus den Abflachungen gebildet sind. Die Breite der zulässigen Abflachungen liegt beispielshalber maximal in einer Größenordnung von 1 µm.

Um den Zeitpunkt feststellen zu können, in welchem es zu einem ins Gewicht fallenden Verschleiß kommt, werden durch das Schleifen erzeugte Abtragungen oder Abflachungen des Arbeitsbereiches der Schleifscheibe laufend gemessen und mit einem Wert der maximal zulässigen Abtragungen oder Abflachungen, der einem ins Gewicht fallenden Verschleiß in dem Arbeitsbereich G der Schleifscheibe 12 entspricht, verglichen. Rechtzeitig vor dem Zeitpunkt, in welchem es zu einem ins Gewicht fallenden Verschleiß kommt, wird auf einen anderen Anstellwinkel umgeschaltet. Durch dieses Verfahren läßt sich die torusförmige Schleiffläche G optimal ausnutzen und dadurch die Werkzeuglebensdauer maximieren.

## Patentansprüche

1. Schleifscheibe.zum Schleifen von stabförmigen Messern für die Herstellung von bogenverzahnten Kegel- und Hypoidrädem, mit
- einer Rotationsachse (S),
- einer kegeligen Schleiffläche (Pp), die sich von einem kleinen Durchmesser (d1) zu einem großen Durchmesser (d2) erweitert,
- einer zylindrischen Schleiffläche (Ps), die sich stufenlos an die Seite mit dem großen Durchmesser (d2) der kegeligen Schleiffläche (Ps) anschließt, und
- einer torusförmigen
- Schleiffläche (G), **dadurch gekennzeichnet, dass** sich die torusförmige Schleiffläche (G) an die zylindrische Schleiffläche (Ps) anschließt.

2. Schleifscheibe nach Anspruch 1, **dadurch gekennzeichnet, daß** die kegelige Schleiffläche (Pp), die zylindrische Schleiffläche (Ps) und die torusförmige Schleiffläche (G) die gleiche Körnung haben.

3. Schleifscheibe nach Anspruch 1, **dadurch gekennzeichnet, daß** die kegelige Schleiffläche (Pp) und die zylindrische Schleiffläche (Ps) die gleiche Körnung haben und daß die torusförmige Schleiffläche (G) eine feinere Körnung als die kegelige und die zylindrische Schleiffläche (Pp, Ps) hat.

4. Schleifscheibe nach einem der Ansprüche 1 bis 3, **dadurch gekennzeichnet, daß** die zylindrische Schleiffläche (Ps) tangential in die torusförmige Schleiffläche (G) übergeht.

5. Schleifscheibe nach einem der Ansprüche 1 bis 4, **dadurch gekennzeichnet, daß** im Übergangsbereich zwischen der kegeligen Schleiffläche (Pp) und der zylindrischen Schleiffläche (Ps) ein erster Radius (Rs) ausgebildet ist und daß die torusförmige Schleiffläche einen kreisbogenförmigen Querschnitt mit einem zweiten Radius (Rg) hat, wobei der erste Radius (Rs) größer als der zweite Radius (Rg) ist.

6. Schleifscheibe nach einem der Ansprüche 1 bis 5, **dadurch gekennzeichnet, daß** sich die torusförmige Schleiffläche (G) nach innen zur Rotationsachse (S) hin in eine als Hinterschneidung zur torusförmigen Schleiffläche (G) ausgebildete zweite kegelige Schleiffläche (15) übergeht.

7. Schleifscheibe nach einem der Ansprüche 1 bis 6, **gekennzeichnet durch** eine Aufspannfläche (13), die rechtwinkelig zur Rotationsachse (S) angeordnet ist, wobei die kegelige Schleiffläche (Pp) mit ihrem kleinen Durchmesser (d1) an die Aufspannfläche (13) angrenzt.

8. Verfahren zum Schleifen von stabförmigen Messern für die Herstellung von Bogenverzahnungen mit einer Schleifscheibe nach einem der Ansprüche 1 bis 7, wobei das Messer (1) als quaderförmiger Stab mit einem Schaft (2) und einer trapezförmigen Endseite (3) ausgebildet ist und wobei die trapezförmige Endseite (3) eine Freifläche (A), eine Nebenfreifläche (B), eine zwischen den beiden Freiflächen (A, B) vorgesehene Kopffläche (K) und eine den Freiflächen (A, B) und der Kopffläche (K) gemeinsame Spanfläche (C) hat, so daß zwischen den Freiflächen (A, B), der Kopffläche (K) und der Spanfläche C eine Schneidkante (4) ausgebildet ist,
mit den Schritten:
a) Formschleifen der Freifläche (A) und/oder der Nebenfreifläche (B) und/oder der Spanfläche (C) mit der kegeligen Schleiffläche (Pp), wobei an dem Messer (1) eine Schulterfläche (As, Bs, Cs) an dem Übergang zu dem Schaft (2) durch den Übergangsbereich zwischen der kegeligen Schleiffläche (Pp) und der zylindrischen Schleiffläche (Ps) ausgebildet wird;
b) Erzeugungsschleifen der Freifläche (A) und/oder der Nebenfreifläche (B) und/oder der Kopffläche (K) durch Überlagerung zweier translatorischer Bewegungen entlang der torusförmigen Schleiffläche (G).

9. Verfahren nach Anspruch 8, **gekennzeichnet durch** den weiteren Schritt
c) Schleifen der Kopffläche (K) des Messers (1), indem die Kopffläche (K) mittels einer translatorischen Relativbewegung unter einem Neigungswinkel ( ) der Kopffläche (K) gegen eine Mantellinie der zylindrischen Schleiffläche (Ps) auf die zylindrische Schleiffläche (Ps) zubewegt und an der torusförmigen Schleiffläche (G) vorbeibewegt wird, wobei die Kopffläche (K) **durch** die zylindrische Schleiffläche (Ps) vorgeschliffen und anschließend **durch** die torusförmige Schleiffläche (G) feingeschliffen wird.

10. Verfahren nach Anspruch 9, **dadurch gekennzeichnet, daß** in dem Schritt c) auf der Kopffläche (K) ein Aufmaß (24) abgeschliffen wird.

11. Verfahren nach Anspruch 9, **gekennzeichnet durch** den weiteren Schritt
d) Feinschleifen der Nebenfreifläche (B) und eines zwischen der Kopffläche (K) und der Nebenfreifläche (B) ausgebildeten Radius (R1) im Anschluß an den Schritt c) **durch** eine Überlagerung zweier translatorischer Bewegungen entlang der torusförmigen Schleiffläche (G).

12. Verfahren nach Anspruch 10 und 11, **gekennzeichnet durch** den weiteren Schritt
e) Feinschleifen der Freifläche (A) und eines zwischen der Kopffläche (K) und der Freifläche (A) ausgebildeten Radius (R2) und der Kopffläche (K) im Anschluß an den Schritt d) **durch** eine Überlagerung zweier relativ translatorischer Bewegungen entlang der torusförmigen Schleiffläche (G).

13. Verfahren nach Anspruch 12, **dadurch gekennzeichnet, daß** in dem Schritt e) mit dem Schleifen benachbart zu der Schulterfläche (As) an dem Übergang Fa zwischen der Freifläche (A) und der Schulterfläche (As) begonnen wird.

14. Verfahren nach Anspruch 8, **dadurch gekennzeichnet, daß** in dem Schritt a) die Schulterfläche (As) zwischen der Freifläche (A) und dem Schaft (2) und/oder die Schulterfläche (Bs) zwischen der Nebenfreifläche (B) und dem Schaft (2) und/oder die Schulterfläche (Cs) zwischen der Spanfläche (C) und dem Schaft (2) fertiggeschliffen werden.

15. Verfahren nach einem der Ansprüche 8 bis 14, **dadurch gekennzeichnet, daß** in dem Schritt b) und/oder in dem Schritt c) und/oder in dem Schritt d) und/oder in dem Schritt e) eine Facette zwischen der Schneidkante (4) und der Freifläche (A) und/oder der Nebenfreifläche (B) und/oder der Kopffläche (K) gebildet wird, die einen kleineren Freiwinkel als die Freifläche (A) und/oder die Nebenfreifläche (B) und/oder die Kopffläche (K) hat.

16. Verfahren nach Anspruch 8, **dadurch gekennzeichnet, daß** das Schleifen in dem Schritt a) als Pendel- oder Tiefschleifen ausgeführt wird.

## Claims

1. A grinding wheel for grinding bar-shaped blades for the production of spiral bevel and hypoid gears, having
a) an axis of rotation (S),
b) a conical grinding surface (Pp) widening from a small diameter (d1) to a large diameter (d2),
c) a cylindrical grinding surface (Ps) smoothly adjoining the side of the conical grinding surface (Ps) with the large diameter (d2),
d) a toroidal grinding surface (G),
**characterized in that** said toroidal grinding surface (G) adjoins the cylindrical grinding surface (Ps).

2. The grinding wheel according to claim 1, **characterized in that** the conical grinding surface (Pp), the cylindrical grinding surface (Ps), and the toroidal grinding surface (G) have the same grain size.

3. The grinding wheel according to claim 1, **characterized in that** the conical grinding surface (Pp) and the cylindrical grinding surface (Ps) have the same grain size and that the toroidal grinding surface (G) has a finer grain than the conical and the cylindrical grinding surface (Pp, Ps).

4. The grinding wheel according to any of claims 1 to 3, **characterized in that** the cylindrical grinding surface (Ps) tangentially merges with the toroidal grinding surface (G).

5. The grinding wheel according to any one of claims 1 to 4, **characterized in that** a first radius (Rs) is provided in the transitional region between the conical grinding surface (Pp) and the cylindrical grinding surface (Ps), and that the toroidal grinding surface has a circular arcuate cross section with a second radius (Rg), said first radius (Rs) being larger than said second radius (Rg).

6. The grinding wheel according to any one of claims 1 to 5, **characterized in that** the toroidal grinding surface (G) merges inwardly in the direction of the axis of rotation (S) into a second conical grinding surface (15) designed as an undercut of the toroidal grinding surface (G).

7. The grinding wheel according to any one of claims 1 to 6, **characterized by** a clamping surface (13) disposed at right angles to the axis of rotation (S), with small diameter (d1) of the conical grinding surface (Pp) adjoining the clamping surface (13).

8. A method of grinding bar-shaped blades for the production of spiral teeth using a grinding wheel according to any one of claims 1 to 7, with the blade (1) being provided as a cuboid bar with a shaft (2) and a trapezoidal tip (3), and with the trapezoidal tip (3) having a relief flank (A), a minor flank (B), a head surface (K) provided between the two relief flanks (A, B), and a rake flank (C) common to the relief flanks (A, B) and the head surface (K), so that a cutting edge (4) is formed between the relief flanks (A, B), the head surface (K) and the rake flank C,
having the steps of:
a) profile grinding the relief flank (A) and/or the minor flank (B) and/or the rake flank (C) with the conical grinding surface (Pp), with a shoulder surface (As, Bs, Cs) being formed on the blade (1) at the transition to the shaft (2) by the transitional region between the conical grinding surface (Pp) and the cylindrical grinding surface (Ps);
b) generating grinding the relief flank (A) and/or the minor flank (B) and/or the head surface (K) by overlapping two translational movements along the toroidal grinding surface (G).

9. The method according to claim 8, **characterized by** the further step of
c) grinding the head surface (K) of the blade (1) by moving the head surface (K) towards the cylindrical grinding surface (Ps) and past the toroidal grinding surface (G) by means of a relative translational movement at an angle of inclination ( ) of the head surface (K) to a surface line of the cylindrical grinding surface (Ps), causing the head surface (K) to be rough ground by the cylindrical grinding surface (Ps) and subsequently finish ground by the toroidal grinding surface (G).

10. The method according to claim 9, **characterized in that** in step c) an overmeasure (24) on the head surface (K) is ground off.

11. The method according to daim 9, **characterized by** the further step of
d) finish grinding the minor flank (B) and a radius (R1) formed between the head surface (K) and the minor flank surface (B) subsequently to step c) by overlapping two translational movements along the toroidal grinding surface (G).

12. The method according to claims 10 and 11, **characterized by** the further step of
e) finish grinding the relief flank (A), a radius (R2) formed between the head surface (K) and the relief surface (A), and the head surface (K) subsequently to step d) by overlapping two relative translational movements along the toroidal grinding surface (G).

13. The method according to claim 12, **characterized in that** in step e) the grinding is started adjacent to the shoulder surface (As) at the transition Fa from the relief flank (A) to the shoulder surface (As).

14. The method according to daim 8, **characterized in that** in step a) the shoulder surface (As) between the relief flank (A) and the shaft (2) and/or the shoulder surface (Bs) between the minor flank (B) and the shaft (2) and/or the shoulder surface (Cs) between the rake flank (C) and the shaft (2) is/are finish ground.

15. The method according to any one of claims 8 to 14, **characterized in that** in step b) and/or step c) and/or step d) and/or step e) a facet is formed between the cutting edge (4) and the relief flank (A) and/or the minor flank (B) and/or the head surface (K), the facet having a smaller relief angle than the relief flank (A) and/or the minor flank (B) and/or the head surface (K).

16. The method according to daim 8, **characterized in that** the grinding in step a) is performed as reciprocating or plunge grinding.

## Revendications

1. Disque de meulage pour la rectification de lames en forme de barrettes, en vue de la fabrication de roues coniques et hypoïdes à denture courbe, comprenant
- un axe de rotation (S),
- une surface conique de meulage (Pp), qui s'élargit pour passer d'un petit diamètre (d1) à un grand diamètre (d2),
- une surface cylindrique de meulage (Ps) fusionnant, en continu, dans le côté de ladite surface conique de meulage (Pp) qui est pourvu du grand diamètre (d2), et
- une surface toroïdale de meulage (G), **caractérisé en ce que** la surface toroïdale de meulage (G) se rattache à la surface cylindrique de meulage (Ps).

2. Disque de meulage selon la revendication 1, **caractérisé en ce que** la surface conique de meulage (Pp), la surface cylindrique de meulage (Ps) et la surface toroïdale de meulage (G) présentent la même grosseur de grains.

3. Disque de meulage selon la revendication 1, **caractérisé en ce que** la surface conique de meulage (Pp) et la surface cylindrique de meulage (Ps) présentent la même grosseur de grains ; et **en ce que** la surface toroïdale de meulage (G) présente une grosseur de grains plus fine que les surfaces de meulage conique et cylindrique (Pp, Ps).

4. Disque de meulage selon l'une des revendications 1 à 3, **caractérisé en ce que** la surface cylindrique de meulage (Ps) fusionne tangentiellement dans la surface toroïdale de meulage (G).

5. Disque de meulage selon l'une des revendications 1 à 4, **caractérisé en ce qu'**un premier rayon (Rs) est ménagé dans la zone de transition entre la surface conique de meulage (Pp) et la surface cylindrique de meulage (Ps) ; et **en ce que** la surface toroïdale de meulage possède une section transversale en arc de cercle présentant un second rayon (Rg), le premier rayon (Rs) étant plus grand que le second rayon (Rg).

6. Disque de meulage selon l'une des revendications 1 à 5, **caractérisé en ce que** la surface toroïdale de meulage (G) fusionne vers l'intérieur, en direction de l'axe de rotation (S), dans une seconde surface conique de meulage (15) réalisée sous la forme d'une contre-dépouille vis-à-vis de la surface toroïdale de meulage (G).

7. Disque de meulage selon l'une des revendications 1 à 6, **caractérisé par** une surface d'ablocage (13) agencée perpendiculairement à l'axe de rotation (S), la surface conique de meulage (Pp) étant attenante à la surface d'ablocage (13) par son petit diamètre (d1).

8. Procédé de rectification de lames en forme de barrettes, en vue de la fabrication de dentures courbes à l'aide d'un disque de meulage selon l'une des revendications 1 à 7, la lame (1) étant réalisée sous la forme d'une barrette parallélépipédique comportant un fût (2) et une face extrême trapézoïdale (3), et ladite face extrême trapézoïdale (3) comprenant une surface dépouillée (A), une surface dépouillée auxiliaire (B), une surface sommitale (K) prévue entre les deux surfaces dépouillées (A, B), et une surface d'attaque (C) commune aux surfaces dépouillées (A, B) et à la surface sommitale (K), de manière à donner naissance à une arête de coupe (4) entre les surfaces dépouillées (A, B), la surface sommitale (K) et la surface d'attaque (C), comprenant les étapes suivantes :
a) meulage de mise en forme de la surface dépouillée (A) et/ou de la surface dépouillée auxiliaire (B) et/ou de la surface d'attaque (C) par la surface conique de meulage (Pp), une surface épaulée (As, Bs, Cs) étant ménagée sur la lame (1), à la transition avec le fût (2), par la zone de transition entre la surface conique de meulage (Pp) et la surface cylindrique de meulage (Ps) ;
b) meulage de production de la surface dépouillée (A) et/ou de la surface dépouillée auxiliaire (B) et/ou de la surface sommitale (K) par superposition de deux mouvements translatoires le long de la surface toroïdale de meulage (G).

9. Procédé selon la revendication 8, **caractérisé par** l'étape supplémentaire suivante :
c) meulage de la surface sommitale (K) de la lame (1), du fait que la surface sommitale (K) est déplacée vers la surface cylindrique de meulage (Ps) par un mouvement translatoire relatif, selon un angle d'inclinaison ( ) de la surface sommitale (K) vis-à-vis d'une génératrice de la surface cylindrique de meulage (Ps), et est déplacée en regard de la surface toroïdale de meulage (G), sachant que la surface sommitale (K) est meulée préalablement par la surface cylindrique de meulage (Ps), puis est meulée finement par la surface toroïdale de meulage (G).

10. Procédé selon la revendication 9, **caractérisé en ce qu'**une surépaisseur (24) est éliminée par meulage sur la surface sommitale (K) au cours de l'étape c).

11. Procédé selon la revendication 9, **caractérisé par** l'étape supplémentaire suivante :
d) meulage fin de la surface dépouillée auxiliaire (B) et d'un rayon (R1) ménagé entre la surface sommitale (K) et la surface dépouillée auxiliaire (B), dans la continuité directe de l'étape c), par une superposition de deux mouvements translatoires le long de la surface toroïdale de meulage (G).

12. Procédé selon les revendications 10 et 11, **caractérisé par** l'étape supplémentaire suivante :
e) meulage fin de la surface dépouillée (A), d'un rayon (R2) ménagé entre la surface sommitale (K) et la surface dépouillée (A), et de la surface sommitale (K), dans la continuité directe de l'étape d), par une superposition de deux mouvements translatoires relatifs le long de la surface toroïdale de meulage (G).

13. Procédé selon la revendication 12, **caractérisé en ce que** le meulage est amorcé durant l'étape e), au voisinage de la surface épaulée (As), à la transition (Fa) entre la surface dépouillée (A) et la surface épaulée (As).

14. Procédé selon la revendication 8, **caractérisé en ce que** le meulage définitif de la surface épaulée (As) entre la surface dépouillée (A) et le fût (2), et/ou de la surface épaulée (Bs) entre la surface dépouillée auxiliaire (B) et le fût (2), et/ou de la surface épaulée (Cs) entre la surface d'attaque (C) et le fût (2), est effectué durant l'étape a).

15. Procédé selon l'une des revendications 8 à 14, **caractérisé en ce qu'**il est formé durant l'étape b) et/ou durant l'étape c) et/ou durant l'étape d) et/ou durant l'étape e), entre l'arête de coupe (4) et la surface dépouillée (A) et/ou la surface dépouillée auxiliaire (B) et/ou la surface sommitale (K), une facette présentant un plus petit angle de dépouille que la surface dépouillée (A) et/ou la surface dépouillée auxiliaire (B) et/ou la surface sommitale (K).

16. Procédé selon la revendication 8, **caractérisé en ce que** le meulage est exécuté en tant que meulage pendulaire ou meulage en profondeur durant l'étape a).
